# DEMANDE DE BREVET EUROPEEN

(11) **EP 0 051 537 A1**
(43) Date de publication de la demande: **12.05.1982**
(21) Numéro de dépôt: 81401728.1
(22) Date de dépôt: 28.10.1981
(51) Int. Cl.: H05B 41/23

(54) **Amorceur pour lampe à décharge**

(30) Priorité: 30.10.1980 FR 8023210
(71) Demandeur: CLAUDE SA, F-92103 Boulogne Billancourt (FR)
(72) Inventeur: Franco Merli, Gian, F-95210 Saint Gratien (FR)
(74) Mandataire: Letheule, Jacqueline (FR)

(57) **Abrégé**

L'invention concerne un amorceur électronique pour lampe à décharge de puissance élevée, notamment les lampes à iodure de 2000 Watts.

Selon l'invention, l'amorceur (3) est disposé en parallèle avec la lampe (1) entre les bornes d'une source de tension alternative (10) par l'intermédiaire d'une bobine d'induction (2).

Il comprend en combinaison:
- un condensateur (4) en série avec un triac (5),
- une branche incluant en série une première résistance (7), une diode zener (8) et une seconde résistance (9), et
- un circuit de commande du triac (5) incluant un diac (11).

Application à l'éclairage.

## Description

L'invention concerne les lampes à décharge de puissance élevée, notamment les lampes à iodure de 2000 Watts, et, plus particulièrement, le circuit d'amorçage nécessaire pour faire fonctionner une telle lampe.

Les amorceurs pour lampes à décharge peuvent être réalisés de différentes manières. Puisque la lampe est généralement reliée en série avec une bobine d'induction, cette dernière peut, par exemple, être pourvue d'une prise intermédiaire et être connectée de manière à constituer un auto-transformateur élévateur de tension permettant ainsi d'augmenter la tension appliquée aux bornes de la lampe.

Toutefois, un tel auto-transformateur est un composant coûteux, lourd et encombrant. En outre, un tel circuit peut ne pas fonctionner convenablement s'il est disposé à une distance sensiblement éloignée de la lampe qu'il commande.

Un autre type d'amorceur est décrit, par exemple, dans le brevet français 2 280 289. Cet amorceur électronique inclut un thyristor dont l'angle d'amorçage varie en fonction de la tension du réseau. Toutefois, cet amorceur engendre des courants transitoires importants avant de délivrer l'impulsion d'amorçage requise et consomme de ce fait inutilement une certaine puissance.

On sait que pour une lampe à décharge de 2000 Watts de puissance environ, l'amorceur doit délivrer une impulsion de tension dont la valeur de crête est au moins égale à 1100 Volts et la durée, mesurée à 900 Volts, est supérieure à 100 us.

La présente invention a pour objet un amorceur électronique ayant les caractéristiques requises et permettant d'obvier aux inconvénients précités, tout en étant simple et peu co0teux à réaliser en série et présentant cependant une fiabilité accrue par rapport aux amorceurs connus.

Selon l'invention, l'amorceur qui est disposé en parallèle avec la lempe qu'il commande, comprend un condensateur relié en série avec un triac, et une branche incluant en série une première résistance, une diode zener et une seconde résistance, cette branche étant reliée entre le point de jonction du condensateur et du triac, et l'une des bornes de la source de tension. Le circuit de commande du triac est connecté au point de jonction de la seconde résistance et de la diode zener, et inclut un diac.

L'invention sera mieux comprise et d'autres buts, avantages et caractéristiques de celle-ci apparaîtront plus clairement à la lecture de la description qui suit d'un mode de réalisation de l'invention donné à titre non limitatif et à laquelle une planche de dessin est annexée.

La Figure unique représente le schéma électrique d'un amorceur conforme à la présente invention.

En référence maintenant à cette figure unique, la lampe à décharge 1 est reliée en série à une bobine d'induction 2, l'ensemble étant connecté aux bornes d'une source de tension alternative délivrant par exemple 380 Volts.

L'amorceur 3 est disposé en parallèle avec la lampe à décharge 1. Il comprend un condensateur 4 en série avec un triac 5. Une branche incluant en série une première résistance 7, une diode zener 6 et une seconde résistance 9, relie le point de jonction 6 du condensateur 4 et du triac 5 à l'une des bornes de la source 10.

Le circuit de commande du triac 5 est relié au point de jonction de la seconde résistance 9 et de la diode zener 8. Il comprend un diac 11 et un condensateur 12, ce dernier étant disposé en parallèle avec la résistance 9.

Le fonctionnement de l'amorceur 3 est le suivant:
Si, par hypothèse, la lampe 1 est éteinte lorsque l'ensemble est branché aux bornes de la source de tension 10, le triac 5 devient passant dès que la tension aux bornes du diac 11 est supérieure à la tension requise (32 Volts), grâce à la branche 7, 8, 9 formant pont diviseur. Le condensateur 4 se charge alors pendant une alternance de la tension délivrée par la source 10. A l'alternance suivante, le condensateur 4 se décharge et, du fait de la bobine 2, une impulsion de haute tension est appliquée à la lampe 1. Cette impulsion a une amplitude suffisante pour amorcer l'arc électrique dans la lampe à décharge 1.

Lorsque l'arc est amorcé, la tension aux bornes de l'amorceur 3 tombe à une valeur insuffisante pour déclencher le diac 11, et le triac 5 constitue alors un circuit ouvert.

Comme on peut aisément le constater, la diode zener 8 permet de commander directement l'angle d'ouverture du triac 5.

Bien que seul un mode de réalisation de l'invention ait été décrit, il est évident que toute modification apportée par l'Homme de l'Art dans le même esprit ne sortirait pas du cadre de la présente invention. Par exemple, la diode zener 8 peut être avantageusement remplacée par plusieurs diodes zener, notamment trois, reliées en série.

## Revendications

Amorceur électronique pour lampe à décharge de puissance élevée, disposé en parallèle avec la dite lampe et relié à une source de tension alternative par l'intermédiaire d'une bobine d'induction, caractérisé en ce qu'il comprend, en combinaison:

- un condensateur (4) en série avec un triac (5),
- une branche incluant en série une première résistance (7), une diode zener (8) et une seconde résistance (9), reliée entre le point de jonction (6) du dit condensateur (4) et du triac (5) et l'une des bornes de la dite source (10), et
- un circuit de commande du dit triac (5) incluant un diac (11), relié entre le point de jonction de la dite seconde résistance (9) et de la dite diode zener (8).
